# EUROPÄISCHE PATENTSCHRIFT

(11) **EP 3 346 078 B1**
(45) Veröffentlichungstag und Bekanntmachung des Hinweises auf die Patenterteilung: **27.01.2021**
(21) Anmeldenummer: 17207813.1
(22) Anmeldetag: 15.12.2017
(51) Int. Cl.: E05D 3/14, E05D 5/08, E05D 11/06, E05D 5/02

(54) **ZIMMERTÜR**
ROOM DOOR
PORTE DE CHAMBRE

(30) Priorität: 09.01.2017 DE 102017100270
(43) Veröffentlichungstag der Anmeldung: 11.07.2018
(73) Patentinhaber: Simonswerk GmbH, D-33378 Rheda-Wiedenbrück (DE)
(72) Erfinder: Gorenbacher, Sergei, 33378 Rheda-Wiedenbrück (DE)
(74) Vertreter: Andrejewski - Honke Patent- und Rechtsanwälte Partnerschaft mbB

(56) Entgegenhaltungen:
- EP-A1- 2 374 976
- CN-Y- 201 276 918
- DE-A1- 3 347 798
- DE-B3-102006 034 496
- DE-U1-202014 102 793
- DE-U1-202014 103 324
- US-A- 1 382 654
- US-A- 2 570 479
- US-A- 4 083 082

## Beschreibung

Die Erfindung betrifft eine Zimmertür gemäß dem Oberbegriff des Anspruchs 1 mit einer Türzarge, einem Türflügel und zumindest einem Türband. Das Türband weist ein Zargenteil und ein Flügelteil auf, welche über einen ersten Gelenkbügel und einen zweiten Gelenkbügel miteinander verbunden sind, wobei das Türband ausgehend von einer Schließstellung einen Öffnungswinkel von mindestens 135° bis zum Erreichen einer maximalen Öffnungsstellung aufweist und wobei bei einer Öffnungsbewegung von der Schließstellung zu der Öffnungsstellung die Gelenkbügel sich gegenüber dem Zargenteil in eine erste Drehrichtung und das Flügelteil gegenüber den Gelenkbügeln ebenfalls in der ersten Drehrichtung drehen. Die Gelenkbügel bilden eine 4-achsige Gelenkanordnung, bei welcher der erste Gelenkbügel an dem Zargenteil drehbar um eine erste Zargenteilachse sowie an dem Flügelteil drehbar um eine Flügelteilachse befestigt ist und wobei der zweite Gelenkbügel an dem Zargenteil drehbar um eine zweite Zargenteilachse sowie an dem Flügelteil drehbar um eine zweite Flügelteilachse befestigt ist und dass die beiden Gelenkbügel nicht unmittelbar miteinander verbunden sind. Kulissenführungen sind dabei nicht vorgesehen.

Aus der Praxis sind unterschiedliche Bandkonstruktionen für verschiedene Einsatzzwecke bekannt. Die vorliegende Erfindung bezieht sich konkret auf eine Zimmertür mit einem Türband. Das Türband muss also die von einem Türflügel ausgeübten Gewichts- und Hebelkräfte aufnehmen können. Ein entsprechender Türflügel weist üblicherweise eine Fläche von zumindest einem Quadratmeter sowie ein Gewicht von zumindest 10 kg auf.

Auch bei der Handhabung einer Tür als Verschluss eines Durchganges ergeben sich in der Praxis erhebliche Belastungen durch die Benutzer, wobei die Tür von beiden Seiten benutzt wird und sichtbar ist.

Vor diesem Hintergrund muss das Türband einerseits eine ausreichende Stabilität aufweisen, wobei andererseits häufig ein unauffälliges Erscheinungsbild des Türbandes gefordert wird, damit sich die aus einem Türflügel, einer Türzarge und üblicherweise zumindest zwei Türbändern gebildete Tür gut in eine umgebende Wandfläche einfügt und ein hochwertiges Erscheinungsbild aufweist.

Die Erfindung bezieht sich insbesondere auf Zimmertüren mit Türbändern, welche zumindest teilweise verdeckt angeordnet sind, wobei das Zargenteil dazu vorgesehen ist, in eine Laibung der Türzarge seitlich eingesetzt zu werden.

Aus der US 2015/0 259 960 A1 ist ein Türband bekannt, das in Form eines verdeckten Scharniers insbesondere bei Fahrzeugtüren Anwendung findet.

Aus der US 2,570,479 ist eine gattungsgemäße Zimmertür bekannt.

Ein ähnliches Türband ist ferner aus der DE 101 64 979 B4 bekannt. Das Türband ist als Verdecktürband in die Schmalseite eines Türflügels sowie die Laibungsseite einer Türzarge eingesetzt und in einem geschlossenen Zustand der Tür nicht sichtbar. Die beiden Gelenkbügel sind jeweils an einem ihrer Enden drehbar um eine vertikale Drehachse und an ihrem anderen Ende längsverschieblich und drehbar geführt. Des Weiteren sind die beiden Gelenkbügel an die Enden verbindenden Mittelabschnitten um eine weitere vertikale Drehachse miteinander verbunden. Es ergibt sich somit eine 5-achsige Gelenkanordnung, bei der zwei der Gelenkachsen zusätzlich entlang von Kulissen geführt sind.

Das Türband zeichnet sich durch eine stabile Konstruktion und gute Gebrauchseigenschaften aus. Damit an dem Flügelteil sowie an dem Zargenteil die Kulissen ausgebildet werden können, müssen diese eine ausreichende Größe aufweisen, wobei an der Türzarge und an dem Türflügel auch ein ausreichender Aufnahmerahmen zur Verfügung stehen muss.

Aus der EP 2 374 976 A1 ist eine zweiteilige Türzarge mit einer profilierten Grundzarge und einer Deckzarge jeweils aus Aluminium bekannt, wobei die Grundzarge und die Deckzarge mindestens eine überdeckende Öffnung zur Aufnahme eines innenliegenden Bandsystems mit einem möglichen Öffnungswinkel von 180° aufweisen.

Aus der DE 43 41 422 A1 ist ein Topfscharnier für Möbel bekannt, welches eine 4-achsige Gelenkkonstruktion aufweist. Mit dem Topfscharnier ist eine Möbeltür an einem Möbelkorpus befestigt, wobei ein Korpusteil des Topfscharniers auf den Möbelkorpus aufgesetzt ist. Da der Innenraum des Möbelkorpus bei einer geschlossenen Möbeltür verdeckt ist, kann das Korpusteil sichtbar aufgesetzt werden. Die 4-achsige Gelenkanordnung ist dazu vorgesehen, bei einer Öffnungsbewegung der Möbeltür diese zunächst in ausreichendem Maße von dem Möbelkorpus abzuheben, bevor die Möbeltür durch eine weitere Drehung in eine maximale Öffnungsposition gebracht wird. Der Öffnungswinkel liegt dabei typischerweise bei etwa 90°. Ausgehend von dem Korpusteil drehen die beiden Gelenkbügel in eine erste Drehrichtung, während dann ein Zargenteil des Druckscharniers gegenüber den Gelenkbügeln in entgegengesetzter Richtung in eine zweite Drehrichtung dreht. Im Hinblick auf die jeweiligen Bezugspunkte ergibt sich also eine gegenläufige Drehung, so dass der Öffnungswinkel der Möbeltür auch auf etwa 90° begrenzt bleibt.

Im Unterschied zu einer aus dem Möbelbereich bekannten 4-achsigen Gelenkanordnung sind die beiden Gelenkbügel bei der erfindungsgemäßen Zimmertür derart an dem Flügelteil sowie an dem Zargenteil um zugeordnete Zargenteilachsen bzw. Flügelteilachsen aufgenommen, dass die Gelenkbügel sich gegenüber dem Zargenteil in eine erste Drehrichtung und das Flügelteil gegenüber den Gelenkbügeln ebenfalls in der ersten Drehrichtung drehen. In einer vereinfachten Betrachtung addieren sich also die Schwenkwinkel, welche sich ausgehend von den Gelenkbügeln einerseits gegenüber dem Zargenteil und andererseits gegenüber dem Flügelteil ergeben, so dass der für die Tür vorgesehene Öffnungswinkel von mindestens 135° bei einer maximalen Öffnungsstellung erreicht werden kann. Vorzugsweise beträgt der Öffnungswinkel bis zum Erreichen der maximalen Öffnungsstellung zwischen 170° und 185°, insbesondere etwa 180°. Im Rahmen einer solchen Ausgestaltung kann der Türflügel vollständig aufgeschwenkt werden, so dass dieser dann wieder parallel zu der Wandfläche verläuft, welche seitlich an der Bandseite an die Türzarge anschließt.

Um bei einer möglichst kompakten Bauweise des Türbandes einen derart großen Öffnungswinkel zu erreichen, sind die Gelenkbügel U-förmig ausgebildet. Hierbei sind der erste sowie der zweite Gelenkbügel jeweils an ihren Enden an die Zargenteilachse sowie die Flügelteilachse angeschlossen und weisen zwischen ihren Enden an einem Mittelabschnitt die U-Form auf.

Bei einer nur leicht ausgeprägten U-Form ist der Bewegungsspielraum der Gelenkbügel stark eingeschränkt. Um die Ausprägung der U-Form zu bewerten, kann für jeden der beiden Gelenkbügel der Abstand zwischen den beiden Enden mit der an dem Mittelabschnitt resultierenden Tiefe verglichen werden.

Gemäß einer geeigneten geometrischen Definition ist in diesem Zusammenhang vorgesehen, dass für den ersten Gelenkbügel ausgehend von einer ersten Verbindungslinie zwischen der ersten Flügelteilachse und der ersten Zargenteilachse der größte senkrecht zu der ersten Verbindungslinie bis zu dem Mittelabschnitt bestimmte Abstand zumindest dem 0,5-fachen des Abstandes zwischen der ersten Zargenteilachse und der ersten Flügelteilachse beträgt. Entsprechend ist für den zweiten Gelenkbügel vorgesehen, dass ausgehend von einer zweiten Verbindungslinie zwischen der zweiten Flügelteilachse und der zweiten Zargenteilachse der größte senkrecht zu der zweiten Verbindungslinie bis zu dem Mittelabschnitt bestimmte Abstand zumindest dem 0,5-fachen des Abstandes zwischen der zweiten Zargenteilachse und der zweiten Flügelteilachse beträgt.

Der größte senkrecht zu der jeweiligen Flügelachse zu bestimmende Abstand ist jeweils bis zu der Oberfläche des Gelenkbügels also gewissermaßen bis zu der Innenseite der U-Form zu bestimmen. Durch die U-Form sind die Gelenkbügel ausgehend von ihren Enden zunächst von den Befestigungsachsen, also den Zargenteilachsen und den Flügelteilachsen weggeführt.

Die US 2 570 579 und die US 1 382 654 A lehren eine gattungsgemäße Zimmertür, wobei das Türband mittels Verschraubungen in Ausnehmungen an dem Türflügel und der Türzarge befestigt sind.

Ausgehend von dem Stand der Technik liegt der vorliegenden Erfindung die Aufgabe zugrunde, eine Zimmertür anzugeben, wobei das Türband besonders kompakt ist und für Türen mit einem Türflügel aus Glas geeignet ist.

Gegenstand der Erfindung und Lösung der Aufgabe ist eine Zimmertür gemäß Patentanspruch 1.

Zu diesem Zweck weist das Flügelteil eine Klemmanordnung für die Aufnahme des Türflügels auf. Ein Türflügel in Form einer ausreichend stabilen Glasscheibe dann auf einfache Weise klemmend an dem Flügelteil befestigt werden, ohne dass in den Türflügel weitere Durchbrüche, Öffnungen oder Anschlüsse gebildet sind. Eine solche Klemmanordnung ermöglicht auch nach einem Lösen eine Positionierung des Türflügels in der Türzarge, wobei der Türflügel in Bezug auf seine Schließstellung sowohl entlang der ersten horizontalen Richtung als auch einer vertikalen Richtung justiert werden kann. Die Klemmanordnung ist vorzugsweise mit zumindest einem schräg zulaufenden Abschnitt versehen. Hierdurch lässt sich die Klemmkraft bei Belastung zusätzlich erhöhen.
Um die 4-achsige Gelenkanordnung in der maximalen Öffnungsstellung zu stabilisieren, ist erfindungsgemäß vorgesehen, dass in der Öffnungsstellung zumindest einer der Gelenkbügel an einer Anschlagfläche des Flügelteils anliegt. Gemäß einer bevorzugten Ausgestaltung kann aber auch in der Schließstellung einer der Gelenkbügel an einer Anschlagfläche des Zargenteils und/oder des Flügelteils anliegen.

So liegt in der maximalen Öffnungsstellung der erste Gelenkbügel an einer ersten Anschlagfläche des Flügelteils an, während beispielsweise in der Schließstellung der zweite Gelenkbügel an einer zweiten Anschlagfläche des Flügelteils anliegt.

In der Schließstellung sind das Flügelteil und das Zargenteil bevorzugt in einer ersten horizontalen Richtung nebeneinander angeordnet, wobei bei einer geschlossenen Tür der Türflügel auch mit seinen beiden gegenüberliegenden Außenflächen entlang der ersten horizontalen Richtung verläuft. Die erste Zargenteilachse und die zweite Zargenteilachse sind dann entlang der ersten horizontalen Richtung versetzt zueinander angeordnet, wobei senkrecht dazu in einer zweiten horizontalen Richtung kein oder nur ein geringer Versatz vorgesehen ist.

Eine zweite horizontale Richtung entspricht der Dickenrichtung des Türflügels. Die ersten Flügelteilachse und die zweite Flügelteilachse sind entlang der zweiten horizontalen Richtung versetzt zueinander angeordnet, wobei dann vorzugsweise in Bezug auf die erste Flügelteilachse und die zweite Flügelteilachse entlang der ersten horizontalen Richtung x entweder kein oder nur ein geringer Versatz vorgesehen ist.

Üblicherweise ist der Türflügel zumindest mit zwei Türbändern an der Türzarge befestigt, wobei die Türbänder gleich ausgeführt werden können. Die nachfolgenden Ausführungen beziehen sich deshalb exemplarisch auf die Anordnung eines von mehreren Türbändern an der Zimmertür.

Die Türzarge kann in der Schließstellung des Türbandes einen parallel zum Türflügel ausgerichteten Spiegelabschnitt und eine dazu senkrecht verlaufende, seitlich an den Türflügel anschließende Laibung aufweisen, wobei die Laibung ausgehend von dem Spiegelabschnitt einen ersten Laibungsabschnitt und einen daran über eine nach innen gerichtete Stufe anschließenden zweiten Laibungsabschnitt aufweist.

Der Spiegelabschnitt erstreckt sich also entlang der ersten horizontalen Richtung sowie der vertikalen Richtung, während sich der Laibungsabschnitt - bis auf den Versatz entlang der ersten horizontalen Richtung an der Stufe - entlang der zweiten horizontalen Richtung sowie der vertikalen Richtung erstreckt. Die Stufe bildet dabei vorzugsweise einen Anschlag für den Türflügel, wobei an der Stufe auch eine herkömmliche Türdichtung angeordnet sein kann.

Das Zargenteil ist vorzugsweise in eine Öffnung der Laibung eingesetzt, so dass das Zargenteil teilweise verdeckt angeordnet ist. Insbesondere kann sich die Öffnung von dem ersten Laibungsabschnitt bis in den zweiten Laibungsabschnitt erstrecken, so dass das dann auch der Bereich der Stufe für die Anordnung des Zargenteils genutzt werden kann.

Gemäß einer bevorzugten Weiterbildung kann dabei vorgesehen sein, dass auf dem Zargenteil ein separates Abdeckteil angeordnet ist, welches entsprechend der Form der Laibung eine Stufe aufweist, so dass ein erster Abdeckabschnitt des Abdeckteils zumindest im Wesentlichen flächenbündig an den ersten Laibungsabschnitt und ein zweiter Abdeckabschnitt zumindest im Wesentlichen flächenbündig an den zweiten Laibungsabschnitt anschließen.

Um dabei eine Anpassung an unterschiedliche Zargenformen zu ermöglichen, können ggf. unterschiedliche Abdeckteile und/oder verstellbare Abdeckteile vorgesehen sein.

Um eine kompakte Bauweise des Türbandes zu ermöglichen, kann gemäß einer Weiterbildung der Erfindung im Bereich des Türbandes eine von der Laibung ausgehende Ausnehmung in dem Spiegelabschnitt vorgesehen sein. In diese Ausnehmung können dann die Gelenkbügel bei einer Öffnungsbewegung einschwenken.

Im Rahmen einer solchen Ausgestaltung kann als Weiterbildung ein Teil der Ausnehmung von einem an dem Zargenteil des Türbandes angeordneten Abdeckbügel ausgefüllt sein, welcher den Rand der Ausnehmung weiter stabilisiert und insbesondere auch als Auflage für eine Blende genutzt werden kann, welche auf das Flügelteil aufgesetzt ist.

Wenn das Zargenteil wie beschrieben in die Laibung eingesetzt ist und auch der Spiegelabschnitt im Bereich des Türbandes eine von der Laibung ausgehende Ausnehmung aufweist, ergibt sich kein gleichmäßig durchgängiger Spalt. Während oberhalb und unterhalb des Türbandes ein seitlicher Spalt zwischen dem Türflügel und dem ersten Laibungsabschnitt verbleibt, befindet sich insbesondere bei einer Ausgestaltung des Türflügels aus Glas das Flügelteil seitlich an dem Türflügel in diesem Spaltbereich. Es ist dann zweckmäßig, das Flügelteil mit einer Blende zu verdecken, so dass im Bereich des Türbandes keine Spalte mehr vorhanden sind.

Die Erfindung wird im Folgenden anhand einer lediglich ein Ausführungsbeispiel darstellenden Zeichnung erläutert. Es zeigen:
- Fig. 1: einen Ausschnitt aus einer Zimmertür mit einer Türzarge, einem Türband und einem Türflügel in einer Öffnungsstellung,
- Fig. 2: das Türband gemäß der Fig. 1 ohne Türzarge und Türflügel,
- Fig. 3: einen Horizontalschnitt durch die Anordnung gemäß der Fig. 1 bei einem geschlossenen Türflügel,
- Fig. 4: die Schnittdarstellung gemäß der Fig. 3 bei einem Öffnungswinkel von 90°,
- Fig. 5: die Schnittdarstellung gemäß der Fig. 3 bei einem Öffnungswinkel von 180°,
- Fig. 6: einen Ausschnitt der geschlossenen Zimmertür mit weiteren Anbauteilen,
- Fig. 7: eine modifizierte Darstellung der Anordnung gemäß der Fig. 6 mit einer Hervorhebung einzelner Anbauteile,
- Fig. 8A bis Fig. 8C: eine schematische Darstellung der Bewegungskinematik des erfindungsgemäßen Türbandes,
- Fig. 9A bis Fig. 9C: die Bewegungskinematik eines Topfscharniers für Möbel gemäß dem Stand der Technik.

Die Fig. 1 zeigt einen Ausschnitt einer Zimmertür mit einer Türzarge 1, einem Türflügel 2 und einem Türband 3. Der Türflügel 2 ist üblicherweise über zumindest zwei Türbänder 3 an der Türzarge 1 abgestützt, wobei die Fig. 1 eines der beiden gleich ausgebildeten Türbänder 3 zeigt.

Bereits aus der Fig. 1 und insbesondere den Horizontalschnitten gemäß der Figuren 3 bis 5 ist zu entnehmen, dass das Türband eine 4-achsige Gelenkanordnung aufweist. Konkret weist das Türband 3 einen ersten Gelenkbügel 4 auf, der in einer vertikalen Richtung Z zwischen einem zweiten Gelenkbügel 5 und einem dritten Gelenkbügel 6 angeordnet ist.

Der zweite Gelenkbügel 5 sowie der dritte Gelenkbügel 6 sind gleich ausgebildet und auch in gleicher Weise drehbar an ein Zargenteil 7 und ein Flügelteil 8 des Türbandes 3 angeschlossen. Hinsichtlich der Bewegung des Türbandes 3 verhalten sich also der zweite Gelenkbügel 5 sowie der dritte Gelenkbügel 6 gleich. Grundsätzlich ist im Rahmen der Erfindung eine Ausgestaltung mit lediglich einem ersten Gelenkbügel 4 und einem zweiten Gelenkbügel 5 ausreichend. Die bezüglich einer Mittelebene symmetrische Anordnung des zweiten Gelenkbügels 5 und des dritten Gelenkbügels 6 ist aus Gründen einer gleichmäßigen Kraftverteilung vorgesehen und rein exemplarisch.

Bereits aus der Fig. 1 ist ersichtlich, dass das Türband 3 ausgehend von einer Schließstellung einen Öffnungswinkel von 180° bis zum Erreichen einer maximalen Öffnungsstellung aufweist.

Zu einem besseren Verständnis der Konstruktion des Türbandes ist dieses in der Fig. 2 ohne die Türzarge 1 und den Türflügel 2 dargestellt.

Die genaue Anordnung des ersten Gelenkbügels 4 und des zweiten Gelenkbügels 5 sowie die Kinematik des Türbandes 3 bei einer Öffnungsbewegung sind aus den Fig. 3 bis 5 ersichtlich.

Demnach ist bei der 4-achsigen Gelenkanordnung der erste Gelenkbügel 4 an dem Zargenteil 7 drehbar um eine erste Zargenteilachse 9a sowie an dem Flügelteil 8 drehbar um eine erste Flügelteilachse 10a befestigt.

Der zweite Gelenkbügel 5 ist in vergleichbarer Weise an dem Zargenteil 7 drehbar um eine zweite Zargenteilachse 9b sowie an dem Flügelteil 8 drehbar um eine zweite Flügelteilachse 10b befestigt. Aus den Figuren ist auch ersichtlich, dass sämtliche Gelenkbügel 4, 5, 6 nicht unmittelbar miteinander verbunden sind. Eine Verbindung erfolgt nur über die Abstützung der Gelenkbügel 4, 5, 6 an den Zargenteilachsen 9a, 9b bzw. den Flügelteilachsen 10a, 10b.

Die Zargenteilachsen 9a, 9b sowie die Flügelteilachsen 10a, 10b sind so angeordnet, dass der Türflügel um 180° geschwenkt werden kann. Dies wird in Bezug auf die Fig. 3 bis 5 dadurch erreicht, dass bei einer Öffnungsbewegung von der Schließstellung zu der Öffnungsstellung die Gelenkbügel 4, 5, 6 sich gegenüber dem Zargenteil 7 in eine erste Drehrichtung und das Flügelteil 8 gegenüber den Gelenkbügeln 4, 5, 6 ebenfalls in der ersten Richtung drehen. In den Fig. 3 bis 5 drehen sich die Gelenkbügel 4, 5, 6 gegenüber dem Zargenteil 7 gegen den Uhrzeigersinn. Des Weiteren dreht sich auch das Flügelteil 8 gegenüber den Gelenkbügeln 4, 5, 6 gegen den Uhrzeigersinn, so dass sich letztlich die Drehwinkel zu dem zu erreichenden Öffnungswinkel addieren.

Zur Verdeutlichung der Kinematik sind die Fig. 8A bis 8C gegenüber den Fig. 3 bis 5 stark schematisiert, wobei lediglich die Zargenteilachsen 9a, 9b, die Flügelteilachsen 10a, 10b und der Türflügel 2 dargestellt sind.

Zum Vergleich zeigen die Fig. 9A bis 9C die Kinematik eines bekannten Topfscharniers für Möbel, bei dem durch gegenläufige Drehbewegungen ein Öffnungswinkel von etwa 90° erreicht werden kann.

In den Fig. 3 bis 5 ist auch zu erkennen, dass die Gelenkbügel 4, 5, 6 eine ausgeprägte U-Form aufweisen. Gemäß der Fig. 5 ermöglicht die U-Form, dass die Gelenkbügel 4, 5, 6 um einen Spiegelabschnitt 11 der Türzarge 1 herumgeschwenkt werden können. Um gleichzeitig die Einbautiefe des Zargenteils 7 in einer ersten horizontalen Richtung X sowie einer zweiten horizontalen Richtung Y zu begrenzen, ist der Spiegelabschnitt 11 ausgehend von einer Laibung 12 der Türzarge 1 mit einer Ausnehmung 13 versehen, welche nachfolgend noch weiter erläutert wird.

Um die Ausprägung der U-Form zu charakterisieren, kann für den ersten Gelenkbügel der Abstand a₁ zwischen der ersten Zargenteilachse 9a und der zweiten Flügelteilachse 10a mit einer Tiefe der U-Form verglichen werden. Die Tiefe der U-Form kann dadurch bestimmt werden, dass senkrecht zu einer Verbindungslinie zwischen der ersten Zargenteilachse 9a und der ersten Flügelteilachse 10a der maximale Abstand a₂ zu einem Mittelabschnitt des ersten Gelenkbügels 4 bestimmt wird. Das Verhältnis der Abstände a₂:a₁ beträgt im Rahmen der Erfindung vorzugsweise zumindest 0,5.

Im gleicher Weise können für den zweiten Gelenkbügel 5 zwischen der zweiten Zargenteilachse 9b und der zweiten Flügelteilachse 10b ein Abstand b₁ sowie senkrecht dazu ein Abstand b₂ bestimmt werden, wobei auch hier das Verhältnis b₂:b₁ vorzugsweise größer als 0,5 ist.

Um das Türband 3 zu stabilisieren und um Spannungskräfte von den Zargenteilachsen 9a, 9b sowie den Flügelteilachsen 10a, 10b fernzuhalten, kann zumindest einer der Gelenkbügel 4, 5, 6 in der Schließstellung und/oder der Öffnungsstellung an einer Anschlagfläche 14a, 14b des Zargenteils 7 und/oder des Flügelteils 8 anliegen.

In dem konkreten Ausführungsbeispiel ist vorgesehen, dass in der maximalen Öffnungsstellung gemäß der Fig. 5 der erste Gelenkbügel 4 an einer ersten Anschlagfläche 14a des Flügelteils 8 anliegt, während in der Schließstellung der zweite Gelenkbügel 5 gemäß der Fig. 3 an einer zweiten Anschlagfläche 14b des Flügelteils 8 anliegt.

Durch die erfindungsgemäße Ausgestaltung der Zimmertür mit Türband mit der 4-achsigen Gelenkanordnung kann das Flügelteil 8 vergleichsweise klein gefertigt werden. Seitlich des aus Glas gebildeten Türflügels 2 sind lediglich die erste Flügelteilachse 10a und die zweite Flügelteilachse 10b mit einem Versatz in der zweiten horizontalen Richtung Y angeordnet.

Zusätzlich umfasst das Flügelteil 8 eine Klemmanordnung 15, mit der der Türflügel 2 aus Glas über Klemmschrauben auf besonders einfache Weise fixiert werden kann. Bei einem Lösen der Klemmschrauben der Klemmanordnung 15 ist der Türflügel 2 auch in vertikaler Richtung Z sowie auch in einem gewissen Maße entlang der ersten horizontalen Richtung X verstellbar. Zusätzlich oder alternativ kann auch an dem Zargenteil 7 eine Verstellung in zumindest einer Richtung X, Y, Z vorgesehen sein.

Gemäß der Fig. 3 sind die erste Zargenteilachse 9a und die zweite Zargenteilachse 9b entlang der ersten horizontalen Richtung X versetzt zueinander angeordnet.

Die Fig. 6 zeigt einen Ausschnitt der auch in Fig. 1 dargestellten Zimmertür in einem geschlossenen Zustand, wobei gegenüber der Fig. 1 weitere Anbauteile vorhanden sind.

Zunächst ist zu erkennen, dass die Türzarge 1 einerseits den bereits zuvor erwähnten Spiegelabschnitt 11 sowie eine entlang der zweiten horizontalen Richtung Y sowie der vertikalen Richtung Z verlaufende Laibung 12 aufweist.

Die Laibung 12 ist mit einer Stufe 16 versehen, welche einen an den Spiegelabschnitt 11 anschließenden ersten Laibungsabschnitt 17 von einem zweiten Laibungsabschnitt 18 trennt.

In bekannter Weise bildet die Stufe 16 eine Anschlagfläche für den Türflügel 2, wobei an der Stufe 16 auch eine Dichtungsnut für die Aufnahme einer nicht dargestellten Türdichtung vorgesehen ist.

Zwischen dem Türflügel 2 und dem ersten Laibungsabschnitt 17 verbleibt oberhalb und unterhalb des Türbandes 3 ein seitlicher Spalt. Bei einem Vergleich mit der Fig. 1 ist zu erkennen, dass das Zargenteil 7 in eine Öffnung 20 eingesetzt ist, welche sich von dem ersten Laibungsabschnitt 17 bis in den zweiten Laibungsabschnitt 18 und somit über die Stufe 16 hinaus erstreckt.

Gemäß der Fig. 1 ist das Zargenteil 7 innerhalb der Öffnung 20 nach außen durch den Spiegelabschnitt 11 verdeckt und auch gegenüber der Laibung 12 zurückspringend eingesetzt, wobei zur Anpassung an die Form der Laibung 12 das Zargenteil 7 mit einem separaten Abdeckteil 21 abgedeckt ist, welches auch an den Form der Stufe 16 angepasst ist.

Das Abdeckteil 21 weist einen ersten Abdeckabschnitt 21a auf, welcher flächenbündig mit dem ersten Laibungsabschnitt 17 ist, während ein zweiter Abdeckabschnitt 21b flächenbündig an den zweiten Laibungsabschnitt 18 angrenzt.

Grundsätzlich kann auch eine Anpassung des Abdeckteils 21 an unterschiedliche Zargengeometrien und insbesondere unterschiedliche Höhe der Stufe 16 vorgesehen sein. Im einfachsten Fall können beispielsweise für unterschiedliche Höhen der Stufe 16 verschiedene Abdeckteile 21 als Zubehör bereitgehalten werden. Darüber hinaus ist es auch möglich, dass Abdeckteil 21 mehrstückig auszugestalten, wobei dann ein Vorderabschnitt gegenüber einem Hinterabschnitt verstellbar ist. Für die Einstellung können beispielsweise Schrauben, eine mehrstufige Rastverbindung oder auch eine verstellbare Übermaßpassung vorgesehen sein.

Gemäß der Fig. 6 verbleibt zwischen dem Türflügel 2 und dem ersten Laibungsabschnitt 17 ein kleiner seitlicher Spalt. Da sich jedoch gemäß der Fig. 3 bis 5 das Flügelteil 8 teilweise seitlich des Türflügels 2 erstreckt, befindet sich das Flügelteil 8 genau im Bereich des Spaltes zwischen Türflügel 2 und erstem Laibungsabschnitt 17. Um vor diesem Hintergrund ein einheitliches, hochwertiges Erscheinungsbild zu erreichen, ist auf das Flügelteil 8 eine Blende 22 aufgesetzt.

Damit die Blende 22 bei einer Schließstellung des Türflügels 2 eben und vorzugsweise spaltfrei in Bezug auf den Spiegelabschnitt 11 angeordnet ist, ist die in dem Spiegelabschnitt 11 gebildete Ausnehmung 13 an ihrem Rand von einem separaten Abdeckbügel 23 ausgefüllt.

Die Blende 22 und der Abdeckbügel 23 sind in der Fig. 7 im gelösten Zustand dargestellt. Der Abdeckbügel 23 kann mit endseitigen Zapfen 24 an dem Zargenteil 7 angeordnet werden, wobei vorzugsweise noch eine gewisse Beweglichkeit gegenüber dem Flügelteil 8 möglich ist. Wenn beispielsweise das Flügelteil 8 entlang der vertikalen Richtung Z verstellbar ist, kann durch eine Beweglichkeit des Abdeckbügels 23 sichergestellt werden, dass dieser stets spannungsfrei in der Ausnehmung 13 angeordnet ist.

Um den Abdeckbügel 23 in der Ausnehmung 13 sicher zu halten, weist dieser einen Haltesteg 25 auf, welcher den Spiegelabschnitt 11 hintergreifen kann. Zusätzlich bildet der Abdeckbügel 23 eine Auflagefläche für die Blende 22 aus. Bei einem geschlossenen Türflügel überlappt die Blende 22 die Auflagefläche des Haltebügels 23, so dass kein durchgehender Spalt sichtbar ist und sich der Eindruck einer hochwertigen, geschlossenen Fläche ergibt.

Die Fig. 8A bis 8C zeigen die Kinematik des erfindungsgemäßen Türbandes 3 in einer rein schematischen Darstellung, wobei durch die Anordnung der Zargenteilachsen 9a, 9b sowie der Flügelteilachsen 10a, 10b ein Öffnungswinkel von 180° erreicht wird.

Im Vergleich dazu zeigen die Fig. 9A bis 9C die Kinematik eines Topfscharniers für Möbel gemäß dem Stand der Technik, wie es beispielsweise in der DE 43 41 422 A1 beschrieben ist. Gemäß der Anforderungen an ein Möbelscharnier wird ein Türflügel 2' zunächst durch letztlich gegenläufige Drehbewegungen an den beiden Enden der Gelenkbügel 4', 5' von einem nicht dargestellten Möbelkorpus abgehoben und dann lediglich bis zu einem Winkel von etwa 90° gedreht.

## Patentansprüche

1. Zimmertür mit einer Türzarge (1), einem Türflügel (2) und zumindest einem Türband (3) mit einem Zargenteil (7) und einem Flügelteil (8), welche über einen ersten Gelenkbügel (4) und einen zweiten Gelenkbügel (5) miteinander verbunden sind, wobei das Türband (3) ausgehend von einer Schließstellung einen Öffnungswinkel von mindestens 135° bis zum Erreichen einer maximalen Öffnungsstellung aufweist und wobei bei einer Öffnungsbewegung von der Schließstellung zu der Öffnungsstellung die Gelenkbügel (4, 5) sich gegenüber dem Zargenteil (7) in eine erste Drehrichtung und das Flügelteil (8) gegenüber den Gelenkbügeln (4, 5) ebenfalls in der ersten Drehrichtung drehen, wobei die Gelenkbügel (4, 5) eine 4-achsige Gelenkanordnung bilden, bei welcher der erste Gelenkbügel (4) an dem Zargenteil (7) drehbar um eine erste Zargenteilachse (9a) sowie an dem Flügelteil (8) drehbar um eine erste Flügelteilachse (10a) befestigt ist und wobei der zweite Gelenkbügel (5) an dem Zargenteil (7) drehbar um eine zweite Zargenteilachse (9b) sowie an dem Flügelteil (8) drehbar um eine zweite Flügelteilachse (10b) befestigt ist und dass die beiden Gelenkbügel (4, 5) nicht unmittelbar miteinander verbunden sind, wobei der erste und der zweite Gelenkbügel (4, 5) jeweils an ihren Enden an die Zargenteilachsen (9a, 9b) sowie die Flügelteilachsen (10a, 10b) angeschlossen sind und zwischen ihren Enden an einem Mittelabschnitt eine U-Form aufweisen, wobei für den ersten Gelenkbügel (4) ausgehend von einer ersten Verbindungslinie zwischen der ersten Flügelteilachse (10a) und der ersten Zargenteilachse (9a) der größte senkrecht zu der ersten Verbindungslinie bis zu dem Mittelabschnitt bestimmte Abstand (a₂) zumindest dem 0,5-fachen des Abstandes (a1) zwischen der ersten Zargenteilachse (9a) und der ersten Flügelteilachse (10a) beträgt und wobei für den zweiten Gelenkbügel (5) ausgehend von einer zweiten Verbindungslinie zwischen der zweiten Flügelteilachse (10b) und der zweiten Zargenteilachse (9b) der größte senkrecht zu der zweiten Verbindungslinie bis zu dem Mittelabschnitt bestimmte Abstand (b₂) zumindest dem 0,5-fachen des Abstandes (b₁) zwischen der zweiten Zargenteilachse (9b) und der zweiten Flügelteilachse (10b) beträgt,
**dadurch gekennzeichnet,**
**dass** der Türflügel (2) aus Glas ohne weitere Durchbrüche oder Öffnungen gebildet ist,
**dass** das Flügelteil (8) eine Klemmanordnung (15) aufweist, über die der Türflügel (2) klemmend an dem Flügelteil (8) befestigt ist und
**dass** in der Öffnungsstellung zumindest einer der Gelenkbügel (4, 5) an einer Anschlagfläche (14a, 14b) des Flügelteils (8) anliegt.

2. Zimmertür nach Anspruch 1, **dadurch gekennzeichnet, dass** der Öffnungswinkel bis zum Erreichen der maximalen Öffnungsstellung zwischen 170° und 185° liegt.

3. Zimmertür nach Anspruch 1 oder 2, **dadurch gekennzeichnet, dass** in der Schließstellung zumindest einer der Gelenkbügel (4, 5) an einer Anschlagfläche des Zargenteils (7) und/oder an der Anschlagfläche (14a, 14b) des Flügelteils (8) anliegt.

4. Zimmertür nach einem der Ansprüche 1 bis 3, **dadurch gekennzeichnet, dass** in der maximalen Öffnungsstellung der erste Gelenkbügel (4) an einer ersten Anschlagfläche (14a) des Flügelteils (8) anliegt.

5. Zimmertür nach Anspruch 3 oder 4, **dadurch gekennzeichnet, dass** in der Schließstellung der zweite Gelenkbügel (5) an einer zweiten Anschlagfläche (14b) des Flügelteils (8) anliegt.

6. Zimmertür nach einem der Ansprüche 1 bis 5, **dadurch gekennzeichnet, dass** in der Schließstellung das Flügelteil (8) und das Zargenteil (7) in einer ersten horizontalen Richtung (X) nebeneinander angeordnet sind, wobei die erste Zargenteilachse (9a) und die zweite Zargenteilachse (9b) entlang der ersten horizontalen Richtung (X) versetzt zueinander angeordnet sind und wobei die erste Flügelteilachse (10a) und die zweite Flügelteilachse (10b) entlang einer zweiten horizontalen Richtung (Y) versetzt zueinander angeordnet sind.

7. Zimmertür nach einem der Ansprüche 1 bis 6, **dadurch gekennzeichnet, dass** die Türzarge (1) in der Schließstellung des Türbandes (3) einen parallel zum Türflügel (2) ausgerichteten Spiegelabschnitt (11) und eine dazu senkrecht verlaufende, sich seitlich an den Türflügel (2) anschließende Laibung (12) aufweist, wobei die Laibung (12) ausgehend von dem Spiegelabschnitt (11) einen ersten Laibungsabschnitt (17) und daran über eine Stufe (16) anschließenden zweiten Laibungsabschnitt (18) aufweisen.

8. Zimmertür nach Anspruch 7, **dadurch gekennzeichnet, dass** das Zargenteil (7) in eine Öffnung (20) der Laibung (12) eingesetzt ist, welche sich von dem ersten Laibungsabschnitt (17) bis in den zweiten Laibungsabschnitt (18) erstreckt.

9. Zimmertür nach Anspruch 8, **dadurch gekennzeichnet, dass** auf dem Zargenteil (7) ein separates, mit einer Stufe versehenes Abdeckteil (21) angeordnet ist, wobei ein erster Abdeckabschnitt (21a) des Abdeckteils (21) flächenbündig an den ersten Laibungsabschnitt (17) und eine zweiter Abdeckabschnitt (21b) flächenbündig an den zweiten Laibungsabschnitt (18) anschließen.

10. Zimmertür nach einem der Ansprüche 7 bis 9, **dadurch gekennzeichnet, dass** der Spiegelabschnitt (11) im Bereich des Türbandes (3) eine von der Laibung (12) ausgehende Ausnehmung (13) aufweist.

11. Zimmertür nach Anspruch 10, **dadurch gekennzeichnet, dass** die Ausnehmung (13) zum Teil von einem an dem Zargenteil (7) des Türbandes (3) angeordneten Abdeckbügel (23) ausgefüllt ist.

12. Zimmertür nach Anspruch 11, **dadurch gekennzeichnet, dass** auf dem Flügelteil (8) eine Blende (22) aufgesetzt ist, welche in der Schließstellung mit einem Teil ihres Randes über dem Abdeckbügel (23) liegt.

## Claims

1. A room door comprising a door frame (1), a door wing (2), and at least one door hinge (3) comprising a frame part (7) and a wing part (8), which are connected to one another via a first joint bracket (4) and a second joint bracket (5), wherein, starting at a closed position, the door hinge (3) has an opening angle of at least 135° until reaching a maximum open position, and wherein, in response to an opening movement from the closed position to the open position, the joint brackets (4, 5) rotate in a first direction of rotation with respect to the frame part (7), and the wing part (8) likewise rotates in the first direction of rotation with respect to the joint brackets (4, 5), wherein the joint brackets (4, 5) form a four-axis joint assembly, in the case of which the first joint bracket (4) is fastened to the frame part (7) to rotate around a first frame part axis (9a) as well as to the wing part (8) to rotate around a first wing part axis (10a), and wherein the second joint bracket (5) is fastened to the frame part (7) to rotate around a second frame part axis (9b) as well as to the wing part (8) to rotate around a second wing part axis (10b), and that the two joint brackets (4, 5) are not directly connected to one another, wherein at their ends, the first and the second joint bracket (4, 5) are in each case connected to the frame part axes (9a, 9b) as well as to the wing part axes (10a, 10b) and have a U shape between their ends at a middle section, wherein, starting at a first connecting line between the first wing part axis (10a) and the first frame part axis (9a), the largest distance (a₂) for the first joint bracket (4), which is determined perpendicular to the first connecting line all the way to the middle section, is at least 0.5-times the distance (a1) between the first frame part axis (9a) and the first wing part axis (10a), and wherein, starting at a second connecting line between the second wing part axis (10b) and the second frame part axis (9b), the largest distance (b₂) for the second joint bracket (5), which is determined perpendicular to the second connecting line all the way to the middle section, is at least 0.5-times the distance (b₁) between the second frame part axis (9b) and the second wing part axis (10b),
**characterized in**
**that** the door wing (2) is formed of glass without further apertures or openings,
**that** the wing part (8) has a clamping assembly (15), via which the door wing (2) is fastened in a clamping manner to the wing part (8), and
**that** in the open position, at least one of the joint brackets (4, 5) abuts against a stop surface (14a, 14b) of the wing part (8).

2. The room door according to claim 1, **characterized in that** the opening angle until reaching the maximum open position lies between 170° and 185°.

3. The room door according to claim 1 or 2, **characterized in that** in the closed position, at least one of the joint brackets (4, 5) abuts against a stop surface of the frame part (7) and/or against the stop surface (14a, 14b) of the wing part (8).

4. The room door according to one of claims 1 to 3, **characterized in that** in the maximum open position, the first joint bracket (4) abuts against a first stop surface (14a) of the wing part (8).

5. The room door according to claim 3 or 4, **characterized in that** in the closed position, the second joint bracket (5) abuts against a second stop surface (14b) of the wing part (8).

6. The room door according to one of claims 1 to 5, **characterized in that** in the closed position, the wing part (8) and the frame part (7) are arranged next to one another in a first horizontal direction (X), wherein the first frame part axis (9a) and the second frame part axis (9b) are arranged offset to one another along the first horizontal direction (X), and wherein the first wing part axis (10a) and the second wing part axis (10b) are arranged offset to one another along a second horizontal direction (Y).

7. The room door according to one of claims 1 to 6 **characterized in that** in the closed position of the door hinge (3), the door frame (1) has a mirror section (11), which is aligned parallel to the door wing (2), and a jamb (12), which runs perpendicular thereto and laterally connects to the door wing (2), wherein, starting at the mirror section (11), the jamb (12) has a first jamb section (17) and a second jamb section (18) connected thereto via a step (16).

8. The room door according to claim 7, **characterized in that** the frame part (7) is inserted into an opening (20) of the jamb (12), which extends from the first jamb section (17) all the way into the second jamb section (18).

9. The room door according to claim 8, **characterized in that** a separate cover part (21), which is provided with a step, is arranged on the frame part (7), wherein a first cover section (21a) of the cover part (21) connects in a flush manner to the first jamb section (17), and a second cover section (21b) connects in a flush manner to the second jamb section (18).

10. The room door according to one of claims 7 to 9, **characterized in that** in the region of the door hinge (3), the mirror section (11) has a recess (13), which starts at the jamb (12).

11. The room door according to claim 10, **characterized in that** the recess (13) is partially filled by a cover bracket (23), which is arranged at the frame part (7) of the door hinge (3).

12. The room door according to claim 11, **characterized in that** a panel (22), which in the closed position lies with a portion of its edge above the cover bracket (23), is attached to the wing part (8).

## Revendications

1. Porte de chambre, pourvue d'un chambranle (1), d'un vantail de porte (2) et d'au moins une paumelle (3) dotée d'une pièce d'huisserie (7) et d'une pièce de vantail (8), lesquelles sont assemblées l'une à l'autre par l'intermédiaire d'un premier étrier articulé (4) et d'un deuxième étrier articulé (5), en partant d'une position de fermeture, la paumelle (3) présentant un angle d'ouverture d'au moins 135° jusqu'à l'atteinte d'une position d'ouverture maximale et lors d'un déplacement en ouverture de la position de fermeture vers la position d'ouverture, les étriers articulés (4, 5) tournant par rapport à la pièce d'huisserie (7) dans un premier sens de rotation et la pièce de vantail (8) tournant par rapport aux étriers articulés (4, 5) également dans le premier sens de rotation, les étriers articulés (4, 5) formant un ensemble articulé à axes, sur lequel le premier étrier articulé (4) est fixé sur la pièce d'huisserie (7) en étant rotatif autour d'un premier axe de pièce d'huisserie (9a) et sur la pièce de vantail (8) en étant rotatif autour d'un premier axe de pièce de vantail (10a) et le deuxième étrier articulé (5) étant fixé sur la pièce d'huisserie (7) en étant rotatif autour d'un deuxième axe de pièce d'huisserie (9b) et sur la pièce de vantail (8) en étant rotatif autour d'un deuxième axe de pièce de vantail (10b) et les deux étriers articulés (4, 5) n'étant pas directement assemblés l'un à l'autre, le premier et le deuxième étriers articulés (4, 5) étant raccordés respectivement par leurs extrémités sur les axes de pièce d'huisserie (9a, 9b) et sur les axes de pièce de vantail (10a, 10b) et présentant entre leurs extrémités, sur un segment médian la forme d'un U, pour le premier étrier articulé (4), en partant d'une première ligne d'assemblage entre le premier axe de pièce de vantail (10a) et le premier axe de pièce d'huisserie (9a), le plus grand écart (a₂) déterminé à la perpendiculaire de la première ligne d'assemblage jusqu'au segment médian correspondant à au moins 0,5 fois l'écart (a1) entre le premier axe de pièce d'huisserie (9a) et le premier axe de pièce de vantail (10a) et pour le deuxième étrier articulé (5), en partant d'une deuxième ligne d'assemblage entre le deuxième axe de pièce de vantail (10b) et le deuxième axe de pièce d'huisserie (9b), le plus grand écart (b₂) déterminé à la perpendiculaire de la deuxième ligne d'assemblage jusqu'au segment médian correspondant à au moins 0,5 fois l'écart (b₁) entre le deuxième axe de pièce d'huisserie (9b) et le deuxième axe de pièce de vantail (10b),
**caractérisée**
**en ce que** le vantail de porte (2) est conçu en verre, sans ajours ni ouvertures supplémentaires,
**en ce que** la pièce de vantail (8) comporte un ensemble de serrage (15) par l'intermédiaire duquel le vantail de porte (2) est fixé par serrage sur la pièce de vantail (8) et
**en ce que** dans la position d'ouverture, au moins l'un des étriers articulés (4, 5) est adjacent à une surface de butée (14a, 14b) de la pièce de vantail (8).

2. Porte de chambre selon la revendication 1, **caractérisée en ce que** l'angle d'ouverture jusqu'à l'atteinte de la position d'ouverture maximale se situe entre 170 ° et 185 °.

3. Porte de chambre selon la revendication 1 ou 2, **caractérisée en ce que** dans la position de fermeture, au moins l'un des étriers articulés (4, 5) est adjacent à une surface de butée de la pièce d'huisserie (7) et/ou à la surface de butée (14a, 14b) de la pièce de vantail (8).

4. Porte de chambre selon l'une quelconque des revendications 1 à 3, **caractérisée en ce que** dans la position d'ouverture maximale, le premier étrier articulé (4) est adjacent à une première surface de butée (14a) de la pièce de vantail (8).

5. Porte de chambre selon la revendication 3 ou 4, **caractérisée en ce que** dans la position de fermeture, le deuxième étrier articulé (5) est adjacent à une deuxième surface de butée (14b) de la pièce de vantail (8).

6. Porte de chambre selon l'une quelconque des revendications 1 à 5, **caractérisée en ce que** dans la position de fermeture, la pièce de vantail (8) et la pièce d'huisserie (7) sont placées côte à côte dans une première direction horizontale (X), le premier axe de pièce d'huisserie (9a) et le deuxième axe de pièce d'huisserie (9b) étant placés avec un décalage mutuel le long de la première direction horizontale (X) et le premier axe de pièce de vantail (10a) et le deuxième axe de pièce de vantail (10b) étant placés avec un décalage mutuel le long de la deuxième direction horizontale (Y).

7. Porte de chambre selon l'une quelconque des revendications 1 à 6, **caractérisée en ce que** dans la position de fermeture de la paumelle (3), le chambranle (1) comporte un élément formant miroir (11) orienté à la parallèle du vantail de porte (2) et un intrados (12) orienté à la perpendiculaire de celui-ci, se raccordant latéralement sur le vantail de porte (2), en partant de l'élément formant miroir (11), l'intrados (12) comportant un premier segment d'intrados (17) et un deuxième segment d'intrados (18) se raccordant sur celui-ci par l'intermédiaire d'un échelon (16).

8. Porte de chambre selon la revendication 7, **caractérisée en ce que** la pièce d'huisserie (7) est insérée dans une ouverture (20) de l'intrados (12), laquelle s'étend du premier segment d'intrados (17) jusque dans le deuxième segment d'intrados (18).

9. Porte de chambre selon la revendication 8, **caractérisée en ce que** sur la pièce d'huisserie (7) est placée une pièce formant cache (21) séparée, munie d'un échelon, un premier segment de cache (21a) de la pièce formant cache (21) se raccordant à fleur de surface sur le premier segment d'intrados (17) et un deuxième segment de cache (21b) se raccordant à fleur de surface sur le deuxième segment d'intrados (18).

10. Porte de chambre selon l'une quelconque des revendications 7 à 9, **caractérisée en ce que** dans la zone de la paumelle (3), l'élément formant miroir (11) comporte un évidement (13) partant de l'intrados (12).

11. Porte de chambre selon la revendication 10, **caractérisée en ce que** l'évidement (13) est rempli en partie d'un étrier formant cache (23) placé sur la pièce d'huisserie (7) de la paumelle (3).

12. Porte de chambre selon la revendication 11, **caractérisée en ce que** sur la pièce de vantail (8) est placé un bandeau (22), lequel dans la position de fermeture se situe par une partie de son bord au-dessus de l'étrier formant cache (23).
